# FASCICULE DE BREVET EUROPEEN

(11) **EP 3 698 920 B1**
(45) Date de publication et mention de la délivrance du brevet: **22.12.2021**
(21) Numéro de dépôt: 20157206.2
(22) Date de dépôt: 13.02.2020
(51) Int. Cl.: B24C 3/06, B24C 5/02, B24C 5/04

(54) **OUTIL DE DECAPAGE PAR PROJECTION ET ASPIRATION**
WERKZEUG ZUM ABTRAGEN VON SCHICHTEN DURCH STRAHLEN UND ABSAUGEN
TOOL FOR STRIPPING BY SPRAYING AND SUCTION

(30) Priorité: 25.02.2019 FR 1901873
(43) Date de publication de la demande: 26.08.2020
(73) Titulaire: AIRBUS OPERATIONS, 31060 Toulouse Cedex 9 (FR)
(72) Inventeur: ECHASSERIEAU, Gilles, 44360 CORDEMAIS (FR)
(74) Mandataire: Cabinet Le Guen Maillet

(56) Documents cités:
- EP-A1- 3 375 568
- DE-A1- 3 834 896
- DE-U1- 20 121 272
- FR-A1- 2 645 062

## Description

### DOMAINE TECHNIQUE

La présente invention concerne un outil de décapage qui permet de décaper une surface par projection et aspiration ainsi qu'un système de décapage utilisant un tel outil de décapage.

### ETAT DE LA TECHNIQUE ANTERIEURE

Pour la réalisation d'un contact entre deux pièces métalliques conductrices entre elles et ainsi assurer une bonne conductivité électrique, il est connu de décaper les deux pièces métalliques afin de mettre à nu les surfaces métalliques.

Pour réaliser un tel décapage, plusieurs solutions sont utilisées. Il est possible d'utiliser un élément abrasif comme par exemple un papier abrasif. Il est également possible d'utiliser des outils comme une fraise à métalliser, ou un laser.

Les documents DE-U-201 21 272 et EP-A-3 375 568 divulguent des outils de décapage de l'état de la technique.

Aucune de ces méthodes ne donne entière satisfaction, car elles abîment la surface métallique, ou nécessitent des outils onéreux et imposants.

Par ailleurs, le document FR2645062A1 divulgue un outil de décapage selon le préambule des revendications 1 et 2.

### EXPOSE DE L'INVENTION

Un objet de la présente invention est de proposer un outil de décapage qui permet de décaper une surface par projection d'un abrasif et aspiration afin d'aspirer les poussières et l'abrasif. A cet effet, est proposé un outil de décapage destiné à décaper une surface d'un élément, ledit outil de décapage comportant :
- un conduit d'apport délimitant un canal d'apport destiné à être en communication pneumatique avec une source d'air comprimé chargé d'une poudre d'un produit abrasif,
- un conduit de retrait délimitant un canal de retrait destiné à être en communication pneumatique avec une source d'aspiration, et
- une buse présentant une ouverture qui communique avec l'extérieur et qui est destinée à être en regard de la surface, où la buse est en communication pneumatique avec le canal d'apport et le canal de retrait,
   où le conduit d'apport est un conduit intérieur et le conduit de retrait est un conduit extérieur dans lequel le conduit intérieur loge,
   l'outil de décapage comporte un guide qui traverse l'ouverture et qui est solidaire du conduit d'apport.

L'invention propose également un outil de décapage destiné à décaper une surface d'un élément, ledit outil de décapage comportant :
- un conduit d'apport délimitant un canal d'apport destiné à être en communication pneumatique avec une source d'air comprimé chargé d'une poudre d'un produit abrasif,
- un conduit de retrait délimitant un canal de retrait destiné à être en communication pneumatique avec une source d'aspiration, et
- une buse présentant une ouverture qui communique avec l'extérieur et qui est destinée à être en regard de la surface, où la buse est en communication pneumatique avec le canal d'apport et le canal de retrait,
   où le conduit de retrait est un conduit intérieur et le conduit d'apport est un conduit extérieur dans lequel le conduit intérieur loge,
   l'outil de décapage comporte un guide qui traverse l'ouverture et qui est solidaire du conduit de retrait.

Un tel outil permet ainsi le passage d'un flux d'air pour projeter l'abrasif et l'aspiration de l'abrasif et des poussières issues de l'abrasion.

Avantageusement, l'outil de décapage comporte un joint fixé autour de l'ouverture.

Avantageusement, l'ouverture est réalisée à l'extrémité du conduit de retrait.

Avantageusement, le conduit d'apport comporte une partie proximale et une partie distale, la partie proximale est fixe et en communication pneumatique avec la source d'air comprimé, la partie distale est montée mobile en rotation à l'extrémité de la partie proximale et débouche dans la buse, l'extrémité de la partie distale qui débouche dans la buse est obturée par un bouchon percé de perçages le traversant, et l'outil de décapage comporte des moyens de mise en rotation de la partie distale.

Avantageusement, les moyens de mise en rotation comportent un conduit d'air et des ailettes, le conduit d'air délimite un canal d'air en communication pneumatique avec la source d'air comprimé, la partie distale porte l'ensemble d'ailettes qui sont disposées dans le canal d'air de manière à ce que le flux d'air qui circule dans ledit canal d'air coopère avec les ailettes pour faire tourner la partie distale, et le conduit d'air débouche dans le conduit de retrait en aval des ailettes.

Avantageusement, l'ouverture est réalisée à l'extrémité du conduit d'apport.

Avantageusement, le guide est amovible.

L'invention propose également un système de décapage comportant :
- une source d'air comprimé,
- une réserve contenant une poudre d'un produit abrasif,
- une source d'aspiration,
- un outil de décapage selon l'une des variantes précédentes,
- une canalisation d'apport s'étendant entre la source d'air comprimé et le canal d'apport en traversant la réserve, où la canalisation d'apport comporte un système de chargement qui permet d'extraire de la poudre de la réserve et l'injecter dans le flux d'air de la canalisation d'apport, et- une canalisation de retrait s'étendant entre le canal de retrait et la source d'aspiration.

### BREVE DESCRIPTION DES DESSINS

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
[Fig. 1] est une vue de côté et en coupe d'un outil de décapage selon un premier mode de réalisation de l'invention,
[Fig. 2] est une vue de côté et en coupe d'un outil de décapage selon un deuxième mode de réalisation de l'invention,
[Fig. 3] est une représentation schématique d'un système de décapage selon l'invention, et
[Fig. 4] est une vue en coupe d'un outil de décapage selon un mode de réalisation particulier du
premier mode de réalisation.

### EXPOSE DETAILLE DE MODES DE REALISATION

La Fig. 1 montre un outil de décapage 100 selon un premier mode de réalisation de l'invention et la Fig. 2 montre un outil de décapage 200 selon un deuxième mode de réalisation de l'invention.

L'outil de décapage 100, 200 est mis en œuvre pour décaper la surface 50 d'un élément 52, par exemple pour retirer la peinture ou de la rouille d'un élément métallique. La zone 54 est la zone qui doit être décapée et retirée en fin de décapage.

L'outil de décapage 100, 200 comporte un corps 102, 202 comportant un conduit d'apport 104, 204 et un conduit de retrait 106, 206. Le conduit d'apport 104, 204 délimite un canal d'apport 105, 205 et le conduit de retrait 106, 206 délimite un canal de retrait 107, 207.

Dans le mode de réalisation de la Fig. 1, le conduit d'apport 104 est un conduit intérieur et le conduit de retrait 106 est un conduit extérieur dans lequel le conduit intérieur loge, c'est-à-dire que le conduit extérieur est autour du conduit intérieur.

Dans le mode de réalisation de la Fig. 2, le conduit de retrait 206 est un conduit intérieur et le conduit d'apport 204 est un conduit extérieur dans lequel le conduit intérieur loge, c'est-à-dire que le conduit extérieur est autour du conduit intérieur.

Comme décrit ci-dessous, le canal d'apport 105, 205 est destiné à être en communication pneumatique avec une source d'air comprimé chargé d'une poudre d'un produit abrasif, et le canal de retrait 107, 207 est destiné à être en communication pneumatique avec une source d'aspiration.

La Fig. 3 montre un système de décapage 300 utilisant l'outil de décapage 100 de la Fig. 1. La Fig. 3 est décrite avec l'outil de décapage 100 de la Fig. 1 mais il fonctionne de la même manière avec l'outil de décapage 200 de la Fig. 2 en inversant les positions des conduits d'apport 104, 204 et de retrait 106, 206.

Le système de décapage 300 comporte une source d'air comprimé 302, comme par exemple un compresseur.

Le système de décapage 300 comporte également une réserve 304 contenant une poudre d'un produit abrasif, comme par exemple du bicarbonate de soude, du silicate d'aluminium, de la calcite, etc.

Le système de décapage 300 comporte également une source d'aspiration 306 qui aspire l'air et les poussières après abrasion.

Selon un autre mode de réalisation, la source d'aspiration 306 est en communication pneumatique avec la réserve 304, ainsi la peinture qui est décapée retourne dans la réserve 304 et constitue alors une part de poudre du produit abrasif.

Le système de décapage 300 comporte également un circuit de canalisation 308 avec une canalisation d'apport 310 et une canalisation de retrait 313.

La canalisation d'apport 310 s'étend entre la source d'air comprimé 302 et le canal d'apport 105 en traversant la réserve 304 où l'air se charge en poudre du produit abrasif. A cette fin, la canalisation d'apport 310 est équipée d'un système de chargement 312 qui permet d'extraire de la poudre de la réserve 304 et l'injecter dans le flux d'air de la canalisation d'apport 310 comme par exemple un système à effet venturi ou tout autre système à pression ou à surpression.

La canalisation de retrait 313 s'étend entre le canal de retrait 107 et la source d'aspiration 306. L'outil de décapage 100, 200 comporte une buse 108, 208 qui présente une ouverture 110, 210 qui communique avec l'extérieur et qui vient en regard de la surface 50 à décaper.

La buse 108, 208 est en communication pneumatique avec le canal d'apport 105, 205 et le canal de retrait 107, 207. Ainsi, l'air comprimé chargé de poudre du produit abrasif circule dans le canal d'apport 105, 205 jusqu'à la buse 108, 208 où il est éjecté par l'ouverture 110, 210 et entre en contact avec la surface 50 à décaper, puis l'air chargé de poudre du produit abrasif et des poussières issues du décapage est aspiré vers la buse 108, 208 puis dans le canal de retrait 107, 207 vers la source d'aspiration 306.

L'ouverture 110, 210 définit le diamètre de décapage, mais il est possible de modifier ce diamètre en fixant une couronne le long du bord extérieur de l'ouverture 110, 210 afin d'en modifier le diamètre.

Sur la Fig. 1, les flèches 150a-b montrent la direction de l'air comprimé dans le conduit d'apport 104 et la buse 108, et les flèches 152 montrent la direction de l'air comprimé dans le conduit de retrait 106.

Sur la Fig. 2, les flèches 250a-b montrent la direction de l'air comprimé dans le conduit d'apport 204 et la buse 208, et les flèches 252 montrent la direction de l'air comprimé dans le conduit de retrait 206.

Dans le mode de réalisation de la Fig. 1, l'ouverture 110 est réalisée à l'extrémité du conduit de retrait 106 qui forme une surface d'appui qui s'appuie contre la surface 50. Dans le mode de réalisation de la Fig. 2, l'ouverture 210 est réalisée à l'extrémité du conduit d'apport 204 qui forme une surface d'appui qui s'appuie contre la surface 50.

Lorsque la zone 54 à décaper se trouve autour d'un alésage 56 de l'élément 52, l'outil de décapage 100, 200 comporte un guide 112, 212 qui traverse l'ouverture 110, 210 et qui passe dans l'alésage 56 afin de garantir le bon positionnement de l'outil de décapage 100, 200 par rapport à l'alésage 56. Dans les modes de réalisation des Figs. 1 et 2, le guide 112, 212 prend la forme d'un plot.

Dans le mode de réalisation de la Fig. 1, le guide 112 est solidaire de l'extrémité du conduit d'apport 104.

Dans le mode de réalisation de la Fig. 2, le guide 212 est solidaire de l'extrémité du conduit de retrait 206.

Dans les modes de réalisation des Figs. 1 et 2, le guide 112, 212 est fixe, mais il est possible de prévoir qu'il soit amovible pour pouvoir adapter l'outil de décapage 100, 200 à des alésages 56 de différents diamètres.

Afin d'assurer une bonne étanchéité entre l'outil de décapage 100, 200 et la surface 50, l'outil de décapage 100, 200 comporte un joint 114, 214 qui est fixé autour de l'ouverture 110, 210 et qui vient en appui contre la surface 50, c'est-à-dire à l'extrémité du conduit de retrait 106 pour le mode de réalisation de la Fig. 1 et l'extrémité du conduit d'apport 204 pour le mode de réalisation de la Fig. 2.

Dans le mode de réalisation de l'invention présenté sur les Figs., le conduit d'apport 104, 204 et le conduit de retrait 106, 206 sont concentriques et perpendiculaires à la surface 50, mais il est possible de prévoir une autre implantation. Par exemple, les deux conduits peuvent être disposés obliquement par rapport à la surface 50 et chacun de part et d'autre d'un plan perpendiculaire à la surface.

Dans les modes de réalisation des Figs. 1 et 2, les conduits d'apport 104 sont fixes mais il est possible de prévoir qu'une partie des conduits d'apport 104 soient animés d'un mouvement rotatif ou d'un mouvement oscillatoire. L'outil de décapage comporte alors des moyens de mise en rotation de la partie mobile du conduit d'apport 104 qui peuvent être un moteur électrique ou un système à base d'air comprimé provenant de la source d'air comprimé 302, ou de la canalisation de retrait 313 afin d'apporter un mouvement circulaire à la poudre du produit abrasif.

Le Fig. 4 montre une vue en coupe d'un outil de décapage 400 constituant une variante du premier mode de réalisation de l'invention et dont le conduit d'apport 104 comporte une partie proximale 104a et une partie distale 104b. La partie proximale 104a est fixe et en communication pneumatique avec la source d'air comprimé chargé de poudre du produit abrasif. La partie distale 104b est montée mobile en rotation à l'extrémité de la partie proximale 104a autour d'un axe longitudinal X. La partie distale 104b s'étend donc entre la partie proximale 104a et la buse 108 dans laquelle elle débouche.

L'extrémité de la partie distale 104b qui débouche dans la buse 108 est obturée par un bouchon et la partie distale 104b débouche dans la buse 108 par l'intermédiaire de perçages 412 traversant ledit bouchon ce qui permet une augmentation de pression en sortie.

A cette fin, la partie distale 104b est montée mobile en rotation à l'intérieur du conduit de retrait 106 par l'intermédiaire d'au moins un roulement à billes 402 qui sont ici au nombre de deux et qui sont montés entre la partie distale 104b et la partie intérieure du conduit de retrait 106. Les moyens de mise en rotation de la partie distale 104b comportent un conduit d'air 404 et des ailettes 408.

Le conduit d'air 404 délimite un canal d'air 406 qui est en communication pneumatique avec la source d'air comprimé 302.

La partie distale 104b porte un ensemble d'ailettes 408 qui sont disposées dans le canal d'air 406 autour de l'axe longitudinal X de manière à ce que le flux d'air (410) qui circule dans ledit canal d'air 406 coopère avec les ailettes 408 pour faire tourner la partie distale 104b.

En aval des ailettes 408, le conduit d'air 404 débouche dans le conduit de retrait 106 de manière à ce que, après avoir fait tourner les ailettes 408, le flux d'air circulant dans le canal d'air 406 rejoint le canal de retrait 107 pour être évacué.

Dans la mesure où le bouchon tourne avec la partie distale 104b, les perçages 412 peuvent être localisés uniquement sur une partie du bouchon, en particulier le long d'un rayon.

## Revendications

1. Outil de décapage (100, 400) destiné à décaper une surface (50) d'un élément (52), ledit outil de décapage (100, 400) comportant :
- un conduit d'apport (104) délimitant un canal d'apport (105) destiné à être en communication pneumatique avec une source d'air comprimé chargé d'une poudre d'un produit abrasif,
- un conduit de retrait (106) délimitant un canal de retrait (107) destiné à être en communication pneumatique avec une source d'aspiration (306), et
- une buse (108) présentant une ouverture (110) qui communique avec l'extérieur et qui est destinée à être en regard de la surface (50), où la buse (108) est en communication pneumatique avec le canal d'apport (105) et le canal de retrait (107),
où le conduit d'apport (104) est un conduit intérieur et le conduit de retrait (106) est un conduit extérieur dans lequel le conduit intérieur loge,
- un guide (112),
**caractérisé en ce que** le guide (112) traverse l'ouverture (110) et est solidaire du conduit d'apport (104).

2. Outil de décapage (200) destiné à décaper une surface (50) d'un élément (52), ledit outil de décapage (200) comportant :
- un conduit d'apport (204) délimitant un canal d'apport (205) destiné à être en communication pneumatique avec une source d'air comprimé chargé d'une poudre d'un produit abrasif,
- un conduit de retrait (206) délimitant un canal de retrait (207) destiné à être en communication pneumatique avec une source d'aspiration (306), et
- une buse (208) présentant une ouverture (210) qui communique avec l'extérieur et qui est destinée à être en regard de la surface (50), où la buse (208) est en communication pneumatique avec le canal d'apport (205) et le canal de retrait (207),
- un guide (212)
**caractérisé en ce que** le conduit de retrait (206) est un conduit intérieur et le conduit d'apport (204) est un conduit extérieur dans lequel le conduit intérieur loge,
et **en ce que** le guide (212) traverse l'ouverture (210) et est solidaire du conduit de retrait (206).

3. Outil de décapage (100, 200, 400) selon la revendication 1 ou 2, **caractérisé en ce qu'**il comporte un joint (114, 214) fixé autour de l'ouverture (110, 210).

4. Outil de décapage (100, 400) selon la revendication 1, **caractérisé en ce que** l'ouverture (110) est réalisée à l'extrémité du conduit de retrait (106).

5. Outil de décapage (400) selon l'une des revendications 1 ou 4, **caractérisé en ce que** le conduit d'apport (104) comporte une partie proximale (104a) et une partie distale (104b), **en ce que** la partie proximale (104a) est fixe et en communication pneumatique avec la source d'air comprimé, **en ce que** la partie distale (104b) est montée mobile en rotation à l'extrémité de la partie proximale (104a) et débouche dans la buse (108), **en ce que** l'extrémité de la partie distale (104b) qui débouche dans la buse (108) est obturée par un bouchon percé de perçages (412) le traversant, et **en ce que** l'outil de décapage (400) comporte des moyens de mise en rotation de la partie distale (104b).

6. Outil de décapage (400) selon la revendication 5, **caractérisé en ce que** les moyens de mise en rotation comportent un conduit d'air (404) et des ailettes (408), **en ce que** le conduit d'air (404) délimite un canal d'air (406) en communication pneumatique avec la source d'air comprimé (302), **en ce que** la partie distale (104b) porte l'ensemble d'ailettes (408) qui sont disposées dans le canal d'air (406) de manière à ce que le flux d'air (410) qui circule dans ledit canal d'air (406) coopère avec les ailettes (408) pour faire tourner la partie distale (104b), et **en ce que** le conduit d'air (404) débouche dans le conduit de retrait (106) en aval des ailettes (408).

7. Outil de décapage (200) selon la revendication 2, **caractérisé en ce que** l'ouverture (210) est réalisée à l'extrémité du conduit d'apport (204).

8. Outil de décapage (100) selon l'une des revendications 1 ou 2, **caractérisé en ce que** le guide (112, 212) est amovible.

9. Système de décapage (300) comportant :
- une source d'air comprimé (302),
- une réserve (304) contenant une poudre d'un produit abrasif,
- une source d'aspiration (306),
- un outil de décapage (100, 200) selon l'une des revendications précédentes,
- une canalisation d'apport (310) s'étendant entre la source d'air comprimé (302) et le canal d'apport (105, 205) en traversant la réserve (304), où la canalisation d'apport (310) comporte un système de chargement (312) qui permet d'extraire de la poudre de la réserve (304) et l'injecter dans le flux d'air de la canalisation d'apport (310), et
- une canalisation de retrait (313) s'étendant entre le canal de retrait (107, 207) et la source d'aspiration (306).

## Patentansprüche

1. Dekapierwerkzeug (100, 400), das zum Dekapieren einer Oberfläche (50) eines Elements (52) bestimmt ist, wobei das Dekapierwerkzeug (100, 400) Folgendes aufweist:
- eine Zufuhrleitung (104), die einen Zufuhrkanal (105) begrenzt, der dazu bestimmt ist, mit einer Quelle von mit einem Pulver eines Schleifmittels beladener Druckluft in pneumatischer Verbindung zu stehen,
- eine Abzugsleitung (106), die einen Abzugskanal (107) begrenzt, der dazu bestimmt ist, mit einer Saugquelle (306) in pneumatischer Verbindung zu stehen, und
- eine Düse (108), die eine Öffnung (110) aufweist, die mit der Umgebung in Verbindung steht und die dazu bestimmt ist, der Oberfläche (50) gegenüberzuliegen, wobei die Düse (108) mit dem Zufuhrkanal (105) und dem Abzugskanal (107) in pneumatischer Verbindung steht,
wobei die Zufuhrleitung (104) eine innere Leitung ist und die Abzugsleitung (106) eine äußere Leitung ist, in der die innere Leitung angeordnet ist,
- eine Führung (112),
**dadurch gekennzeichnet, dass** die Führung (112) durch die Öffnung (110) geht und fest mit der Zufuhrleitung (104) verbunden ist.

2. Dekapierwerkzeug (200), das zum Dekapieren einer Oberfläche (50) eines Elements (52) bestimmt ist, wobei das Dekapierwerkzeug (200) Folgendes aufweist:
- eine Zufuhrleitung (204), die einen Zufuhrkanal (205) begrenzt, der dazu bestimmt ist, mit einer Quelle von mit einem Pulver eines Schleifmittels beladener Druckluft in pneumatischer Verbindung zu stehen,
- eine Abzugsleitung (206), die einen Abzugskanal (207) begrenzt, der dazu bestimmt ist, mit einer Saugquelle (306) in pneumatischer Verbindung zu stehen, und
- eine Düse (208), die eine Öffnung (210) aufweist, die mit der Umgebung in Verbindung steht und die dazu bestimmt ist, der Oberfläche (50) gegenüberzuliegen, wobei die Düse (208) mit dem Zufuhrkanal (205) und dem Abzugskanal (207) in pneumatischer Verbindung steht,
- eine Führung (212),
**dadurch gekennzeichnet, dass** die Abzugsleitung (206) eine innere Leitung ist und die Zufuhrleitung (204) eine äußere Leitung ist, in der die innere Leitung angeordnet ist,
und dass die Führung (212) durch die Öffnung (210) geht und fest mit der Abzugsleitung (206) verbunden ist.

3. Dekapierwerkzeug (100, 200, 400) nach Anspruch 1 oder 2, **dadurch gekennzeichnet, dass** es eine Dichtung (114, 214) aufweist, die um die Öffnung (110, 210) befestigt ist.

4. Dekapierwerkzeug (100, 400) nach Anspruch 1, **dadurch gekennzeichnet, dass** die Öffnung (110) an dem Ende der Abzugsleitung (106) ausgeführt ist.

5. Dekapierwerkzeug (400) nach einem der Ansprüche 1 oder 4, **dadurch gekennzeichnet, dass** die Zufuhrleitung (104) einen proximalen Teil (104a) und einen distalen Teil (104b) aufweist, dass der proximale Teil (104a) festliegt und mit der Druckluftquelle in pneumatischer Verbindung steht, dass der distale Teil (104b) drehbeweglich an dem Ende des proximalen Teils (104a) montiert ist und in die Düse (108) mündet, dass das Ende des distalen Teils (104b), der in die Düse (108) mündet, mit einem Stopfen verschlossen ist, der mit Bohrungen (412) durchbohrt ist, die durch ihn hindurchgehen, und dass das Dekapierwerkzeug (400) Mittel aufweist, um den distalen Teil (104b) in Drehung zu versetzen.

6. Dekapierwerkzeug (400) nach Anspruch 5, **dadurch gekennzeichnet, dass** die Indrehungsversetzungsmittel eine Luftleitung (404) und Rippen (408) aufweisen, dass die Luftleitung (404) einen Luftkanal (406) begrenzt, der mit der Druckluftquelle (302) in pneumatischer Verbindung steht, dass der distale Teil (104b) die Anordnung von Rippen (408) trägt, die so in dem Luftkanal (406) angeordnet sind, dass die Luftströmung (410), die in dem Luftkanal (406) zirkuliert, mit den Rippen (408) zusammenwirkt, um das Drehen des distalen Teils (104b) zu veranlassen, und dass die Luftleitung (404) in der Abzugsleitung (106) stromabwärts von den Rippen (408) mündet.

7. Dekapierwerkzeug (200) nach Anspruch 2, **dadurch gekennzeichnet, dass** die Öffnung (210) an dem Ende der Zufuhrleitung (204) ausgeführt ist.

8. Dekapierwerkzeug (100) nach einem der Ansprüche 1 oder 2, **dadurch gekennzeichnet, dass** die Führung (112, 212) entfernbar ist.

9. Dekapiersystem (300), aufweisend:
- eine Druckluftquelle (302),
- eine Vorratskammer (304), die ein Pulver eines Schleifmittels enthält,
- eine Saugquelle (306),
- ein Dekapierwerkzeug (100, 200) nach einem der vorhergehenden Ansprüche,
- eine Zufuhrleitungsanlage (310), die sich zwischen der Druckluftquelle (302) und dem Zufuhrkanal (105, 205) erstreckt und dabei die Vorratskammer (304) durchquert, wobei die Zufuhrleitungsanlage (310) ein Beladungssystem (312) aufweist, mit dem Pulver aus der Vorratskammer (304) extrahiert und in die Luftströmung der Zufuhrleitungsanlage (310) eingebracht werden kann, und
- eine Abzugsleitungsanlage (313), die sich zwischen dem Abzugskanal (107, 207) und der Saugquelle (306) erstreckt.

## Claims

1. Pickling tool (100, 400) designed for pickling a surface (50) of an element (52), said pickling tool (100, 400) comprising:
- a supply conduit (104) delimiting a supply channel (105) designed to be in pneumatic communication with a source of compressed air laden with a powder of an abrasive product,
- a removal conduit (106) delimiting a removal channel (107) designed to be in pneumatic communication with a suction source (306), and
- a nozzle (108) having an opening (110) that communicates with the exterior and is designed to face the surface (50), wherein the nozzle (108) is in pneumatic communication with the supply channel (105) and the removal channel (107),
wherein the supply conduit (104) is an interior conduit and the removal conduit (106) is an exterior conduit in which the interior conduit is accommodated,
- a guide (112),
**characterized in that** the guide (112) traverses the opening (110) and is secured to the supply conduit (104).

2. Pickling tool (200) designed for pickling a surface (50) of an element (52), said pickling tool (200) comprising:
- a supply conduit (204) delimiting a supply channel (205) designed to be in pneumatic communication with a source of compressed air laden with a powder of an abrasive product,
- a removal conduit (206) delimiting a removal channel (207) designed to be in pneumatic communication with a suction source (306), and
- a nozzle (208) having an opening (210) that communicates with the exterior and is designed to face the surface (50), wherein the nozzle (208) is in pneumatic communication with the supply channel (205) and the removal channel (207),
- a guide (112),
**characterized in that** the removal conduit (206) is an interior conduit and the supply conduit (204) is an exterior conduit in which the interior conduit is accommodated, and
**in that** the guide (212) traverses the opening (210) and is secured to the removal conduit (206).

3. Pickling tool (100, 200, 400) according to Claim 1 or 2, **characterized in that** it comprises a seal (114, 214) fixed around the opening (110, 210).

4. Pickling tool (100, 400) according to Claim 1, **characterized in that** the opening (110) is made at the end of the removal conduit (106).

5. Pickling tool (400) according to one of Claims 1 or 4, **characterized in that** the supply conduit (104) comprises a proximal part (104a) and a distal part (104b), **in that** the proximal part (104a) is fixed and in pneumatic communication with the source of compressed air, **in that** the distal part (104b) is mounted movable in rotation at the end of the proximal part (104a) and opens out in the nozzle (108), **in that** the end of the distal part (104b) that opens out in the nozzle (108) is closed off by a plug pierced with perforations (412) traversing it, and **in that** the pickling tool (400) comprises means for rotating the distal part (104b).

6. Pickling tool (400) according to Claim 5, **characterized in that** the means for rotating comprise an air conduit (404) and fins (408), **in that** the air conduit (404) delimits an air channel (406) in pneumatic communication with the source (302) of compressed air, **in that** the distal part (104b) carries the set of fins (408) that are arranged in the air channel (406) in such a manner that the flow of air (410) that circulates in said air channel (406) interacts with the fins (408) such as to cause the distal part (104b) to turn, and **in that** the air conduit (404) opens out in the removal conduit (106) downstream of the fins (408).

7. Pickling tool (200) according to Claim 2, **characterized in that** the opening (210) is produced at the end of the supply conduit (204).

8. Pickling tool (100) according to Claim 1 or 2, **characterized in that** the guide (112, 212) is removable.

9. Pickling system (300) comprising:
- a source (302) of compressed air,
- a reservoir (304) containing a powder of an abrasive product,
- a suction source (306),
- a pickling tool (100, 200) according to one of the preceding Claims,
- a supply pipe (310) extending between the source (302) of compressed air and the supply channel (105, 205) traversing the reservoir (304), wherein the supply pipe (310) comprises a charging system (312) that makes it possible to extract powder from the reservoir (304) and to inject it into the flow of air in the supply pipe (310), and
- a removal pipe (313) extending between the removal channel (107, 207) and the suction source (306).
